# EUROPÄISCHE PATENTANMELDUNG

(11) **EP 4 667 318 A1**
(43) Veröffentlichungstag der Anmeldung: **24.12.2025**
(21) Anmeldenummer: 25181753.2
(22) Anmeldetag: 10.06.2025
(51) Int. Cl.: B61L 15/00, B61L 27/20, B61L 25/02

(54) **VERFAHREN UND STRECKENZENTRALE ZUR AUTOMATISIERTEN ZUGLEITUNG**

(30) Priorität: 11.06.2024 DE 102024205373
(71) Anmelder: Technische Universität Dresden Körperschaft des öffentlichen Rechts, 01069 Dresden (DE)
(72) Erfinder: Maschek, Ulrich, 01445 Radebeul (DE); Kahl, Richard, 01189 Dresden (DE)
(74) Vertreter: Pfenning, Meinig & Partner mbB

(57) **Zusammenfassung**

Die vorliegende Erfindung betrifft ein Verfahren zur automatisierten Zugleitung auf einer Bahnstrecke mit mehreren Betriebsstellen, bei der zumindest die Betriebsstellen mit Zugfunk ausgeleuchtet sind sind. Eine Funkverbindung zwischen einer Streckenzentrale (LRBC) und einem Triebfahrzeug ist herstellbar, eine jeweilige Position und Fahrbewegung des Triebfahrzeugs überwachbar sowie mindestens eine Gleisbelegung auf Basis der jeweiligen Position und von der Streckenzentrale ausgegebener Fahrterlaubnisse speicherbar. Das Triebfahrzeug sendet mittels der Funkverbindung vor einem Befahren eines Streckenabschnitts bis zu einer vorgegebenen Betriebsstelle eine Anfrage für eine Fahrterlaubnis bis zu der vorgegebenen Betriebsstelle an die Streckenzentrale (LRBC), die Streckenzentrale (LRBC) prüft, ob der angefragte Streckenabschnitt bis zu der Betriebsstelle frei ist und kennzeichnet, im Falle eines freien Streckenabschnitts den angefragten Streckenabschnitt für das anfragende Triebfahrzeug als belegt und übermittelt eine Fahrterlaubnis samt mindestens einer Information über den Streckenabschnitt über die Funkverbindung an das anfragende Triebfahrzeug und erteilt die Fahrterlaubnis. Im Falle eines nicht freien Streckenabschnitts über die Funkverbindung wird keine Fahrterlaubnis übermittelt, wobei auf dem Weg befindliche Weichenanlagen ständig ihre Lage an die Streckenzentrale (LRBC) übermitteln.

## Beschreibung

Die vorliegende Erfindung betrifft ein Verfahren und eine Streckenzentrale zur automatisierten Zugleitung.

Das deutsche Eisenbahnnetz hat momentan eine Streckenlänge von ca. 33000 km Eisenbahnen des Bundes und ca. 5000 km nichtbundeseigenen Eisenbahnen. Ein Teil davon weist eine schwache verkehrliche Belastung auf (d. h. dass typischerweise pro Stunde und Richtung nur ein Zug auf einer dieser Strecken fährt) und wird typischerweise und im Rahmen dieser Schrift als "Nebenstrecke" bezeichnet, worunter insbesondere Nebenbahnen und schwach belastete Hauptbahnen zählen sollen. Als Nebenbahnen werden hierbei Bahnstrecken bezeichnet, bei denen eine Geschwindigkeit des Zuges typischerweise maximal 80 km/h beträgt, in einzelnen Fällen die Geschwindigkeit auch 100 km/h betragen kann. Für Nebenstrecken existiert kein angepasstes Ausrüstungskonzept mit dem European Train Control System (ETCS) als einheitliches europäisches Zugbeeinflussungssystem, das in Zukunft verpflichtend einzuführen ist. Beispielsweise offenbart die Anmeldung DE 10 2013 203 152 A1 ein Schienenfahrzeug mit einem Zugsicherungsgerät entsprechend ETCS.

Nebenstrecken weisen neben der schon genannten relativ geringen Geschwindigkeit beim Befahren in der Regel ein einfaches Betriebsverfahren (z. B. Zugleitbetrieb), eine einfache und oft veraltete Fahrwegsicherung mit vereinfachter Zugbeeinflussung oder gar ohne Zugbeeinflussung, einen hohen Modernisierungsbedarf, einen mäßig hohen Personalaufwand für den Betriebsablauf und eine Verlängerung von Fahrtzeiten durch Zeitaufwand für mündliche Meldungen auf. Eine Modernisierung wäre dabei sehr kostenintensiv und ist wegen geringer Einnahmen von Trassenentgelten in der Regel nicht rentabel realisierbar.

Während Aus- und Neubaustrecken mit moderner Leit- und Sicherungstechnik ausgestattet werden (wie z. B. leistungsfähige elektronische Stellwerke und ein modernes Zugbeeinflussungssystem wie ETCS), bleiben Nebenstrecken weiterhin mit veralteter Technik und nicht mehr zeitgemäßen Betriebsverfahren ausgestattet. Durch die ETCS-Spezifikationen werden grundsätzliche Systemkomponenten und Schnittstellen (z. B. zwischen Fahrzeug und Strecke) definiert. Die funktionale Umsetzung sowie die Sicherungslogik liegen in der Verantwortung des Betreibers. Die ETCS-Spezifikation tritt dabei als technisches Baukastensystem ohne eigene Sicherungslogik zur Absicherung von Fahrzeugbewegungen auf.

Für die bisherigen Entwicklungen moderner Sicherungslogik wurden immer Strecken mit hohen Anforderungen an Verfügbarkeit und Leistungsfähigkeit (Geschwindigkeit, Zugfolge) betrachtet. Der hohe Anteil menschlicher Handlungen mit geringer technischer Unterstützung bei der Betriebsführung auf Nebenstrecken trägt zudem ein erhöhtes Fehlerpotenzial in sich. So werden beispielsweise Streckenbelegungen durch manuelle Eintragungen auf Papier dokumentiert und die Zustimmung zur Fahrt fernmündlich übertragen.

Der vorliegenden Erfindung liegt daher die Aufgabe zugrunde, ein Verfahren sowie eine Vorrichtung vorzuschlagen, mit der die genannten Nachteile vermieden werden, also insbesondere auf Nebenstrecken auch mit technisch möglichst einfacher Ausstattung ein sicherer Betrieb ermöglicht wird.

Diese Aufgabe wird erfindungsgemäß gelöst durch ein Verfahren nach dem unabhängigen Anspruch und eine Streckenzentrale nach dem nebengeordneten Anspruch. Vorteilhafte Ausgestaltungen und Weiterbildungen sind in den abhängigen Ansprüchen beschrieben.

Bei einem Verfahren zur automatisierten Zugleitung auf einer Bahnstrecke mit mehreren Betriebsstellen, bei der zumindest die Betriebsstellen mit Zugfunk ausgeleuchtet sind, ist eine Funkverbindung zwischen einer Streckenzentrale und einem Triebfahrzeug oder mehreren Triebfahrzeugenherstellbar, eine jeweilige Position und Fahrbewegung des Triebfahrzeugs überwachbar sowie mindestens eine Gleisbelegung auf Basis der jeweiligen Position und von der Streckenzentrale ausgegebener Fahrterlaubnisse speicherbar. Hierbei wird von dem Triebfahrzeug mittels der Funkverbindung vor einem Befahren eines Streckenabschnitts bis zu einer vorgegebenen Betriebsstelle eine Anfrage für eine Fahrterlaubnis bis zu der vorgegebenen Betriebsstelle an die Streckenzentrale gesendet, von der Streckenzentrale geprüft, ob der angefragte Streckenabschnitt bis zu der Betriebsstelle frei ist und, im Falle eines freien Streckenabschnitts der angefragte Streckenabschnitt für das anfragende Triebfahrzeug als belegt gekennzeichnet und eine Fahrterlaubnis samt mindestens einer Information über den Streckenabschnitt über die Funkverbindung an das anfragende Triebfahrzeug übermittelt sowie die Fahrterlaubnis erteilt. Im Falle eines nicht freien Streckenabschnitts wird über die Funkverbindung keine Fahrterlaubnis übermittelt. Auf dem Weg befindliche Weichenanlagen übermitteln ständig ihre Lage an die Streckenzentrale.

Dieses Verfahren nutzt eine an den Bedarf der jeweiligen Bahnstrecke angepasste Ausrüstung, insbesondere eine Sicherungslogik, die auf ETCS Level 3 basiert (nach ETCS Baseline 3) und einen Zugleiter automatisiert. Wie bislang auch wird das Triebfahrzeug oder ein mit dem Triebfahrzeug gebildeter Zug von einem Triebfahrzeugführer gefahren, ein automatisches Fahren ist typischerweise nicht Bestandteil des Systems. Die auf dem Weg, das heißt an den jeweiligen Streckenabschnitten befindlichen Weichenanlagen werden über bzw. durch die Streckenzentrale überwacht, um eine zentrale Steuerung zu erhalten, allerdings in der Regel nicht von dieser gestellt. Durch die hergestellte Funkverbindung ist, soweit eine Ausleuchtung mit Zugfunk auf der Strecke gegeben ist, zumindest an den Betriebsstellen eine Kommunikation zwischen der Streckenzentrale und dem Triebfahrzeug möglich, wobei die Streckenzentrale das Triebfahrzeug entsprechend überwacht (sofern die Funkverbindung besteht) und die Gleisbelegung sowie gegebenenfalls Lagen der Weichenanlagen speichert. Die Lage der Weichenanlagen wird kann durch eine kabelgebundene Verbindung, alternativ oder zusätzlich aber auch durch die Funkverbindung überwacht werden.

Die Bahnstrecke ist typischerweise eine Nebenstrecke. Zudem verfügen auf der Strecke bzw. auf den Strecken, auf denen dieses Verfahren zur Anwendung kommt, verkehrende führende Fahrzeuge, insbesondere Steuerwagen und Triebfahrzeuge, vorzugsweise über eine übliche ETCS-Ausrüstung. Die Fahrzeuge können über eine selbsttätige Zugvollständigkeitsprüfung (Train Integrity Monitoring System, TIMS) verfügen oder eine Zugvollständigkeit wird durch eine Eingabe des Triebfahrzeugführers über eine bordeigene Bedienoberfläche (Driver Machine Interface, DMI) bereitgestellt. An den Betriebsstellen, worunter insbesondere ein Bahnhof, eine Abzweigstelle, eine Überleitstelle und bzw. oder eine Blockstelle verstanden werden soll, steht typischerweise eine elektrische Energieversorgung und eine für eine Bahnkommunikation geeignete Funkabdeckung (Global System for Mobile Communications - Rail, GSM-R, oder Future Railway Mobile Communication System, FRMCS) zur Verfügung. Unter einer üblichen ETCS-Ausrüstung soll insbesondere eine fahrzeugseitige Ausstattung mit einem European Vital Computer (EVC) mit einer Ausstattung mindestens nach Baseline 3 (z. B. Baseline 3 Release 2: https://www.era.europa.eu/era-folder/archived-set-specifications-3-etcs-b3-r2-gsm-r-b1), einer Schnittstelle zum Funksystem (GSM-R und/oder FRMCS), einer Schnittstelle zur Balise (Balisenleseantenne), einem Driver Machine Interface (DMI) bzw. Modulares Führerraumdisplay (MFD) (Schnittstelle zum Fahrer), einer Train Interface Unit (TIU), einem On-board Recording Device (ORD) und einer Odometrieeinheit verstanden werden. An streckenseitiger Ausstattung soll insbesondere eine Balise oder mehrere Balisen, ein LRBC und zumindest bereichsweise eine Funkverbindung vorhanden sein und als übliche ETCS-Ausrüstung verstanden werden.

Für das beschriebene Verfahren und ein entsprechendes System ist nur eine vereinfachte Streckenausrüstung notwendig. Die Strecken sind in der Regel eingleisig, Fahrwegverzweigungen werden mit Rückfall-(Rf)-Weichen, elektrisch ortsgestellten Weichen (EOW) oder Elektrischen Rückfallweichen (ErFW) realisiert. Ein Stellwerk ist in der Regel nicht erforderlich. Die Funkabdeckung deckt die jeweilige Betriebsstelle (die alternativ auch als Zugfolgestelle bezeichnet werden kann) samt einem Annährungsbereich ab, der typischerweise einen Radius von nicht mehr als 1000 m um die Betriebsstelle beträgt, vorzugsweise nicht mehr als 800 m, besonders vorzugsweise nicht mehr als 600 m, was ungefähr dem Bremsweg eines Zuges entspricht. Außerhalb dieses Bereichs ist in der Regel keine Funkabdeckung für die Fahrwegsicherung erforderlich.

Die Betriebsstelle bzw. ein Streckenabschnitt kann eine Signaltafel aufweisen, wobei typischerweise Signale ausschließlich als Tafeln vorhanden sind. Vorrangig werden dabei Trapeztafeln, Haltetafeln und bzw. oder ETCS-Halt-Tafeln an der Betriebsstelle oder an den Betriebsstellen benutzt sowie Langsamfahrsignale auf der gesamten Infrastruktur benutzt, d. h. den Betriebsstellen und dem mindestens einen Streckenabschnitt zwischen den Betriebsstellen, , d.h. eine Betriebsstelle kann eine Trapeztafel, eine Haltetafel und bzw. oder eine ETCS-Haltetafel aufweisen. Dies ermöglicht einen möglichst einfachen und wartungsarmen Aufbau des Systems.

Es kann vorgesehen sein, dass, falls die Betriebsstelle am Ende des befahrenen Streckenabschnitts eine Trapeztafel aufweist, die Streckenzentrale eine automatische Verlängerung der Fahrterlaubnis für einen anschließenden Streckenabschnitt durchführt, falls Voraussetzungen für das Befahren gegeben sind. Zu diesen Voraussetzungen zählen insbesondere eine überwachte Weichenlage und ein freies Gleis bis zum Ende der folgenden Fahrerlaubnis.

Alternativ oder zusätzlich kann vorgesehen sein, dass, falls die Betriebsstelle am Ende des befahrenen Streckenabschnitts eine Haltetafel oder eine ETCS-Haltetafel aufweist, die Streckenzentrale eine Belegungskennzeichnung des freigefahrenen Streckenabschnitts aufhebt und keine automatische Verlängerung der Fahrterlaubnis für einen anschließenden Streckenabschnitt durchführt, sondern das Triebfahrzeug eine erneute Anfrage für eine Fahrterlaubnis bis zu einer in Fahrtrichtung nächsten Betriebsstelle an die Streckenzentrale übermittelt.

Vorzugsweise beinhaltet die mindestens eine von der Streckenzentrale übermittelte Information zumindest eine Abdeckung mit einer Funkversorgung, insbesondere eine fehlende Funkversorgung, eine maximale Steigung bzw. ein maximales Gefälle oder ein Geschwindigkeitsprofil auf dem angefragten Streckenabschnitt (die übermittelte Information kann aber auch eine beliebige Kombination der Abdeckung mit einer Funkversorgung, insbesondere eine fehlende Funkversorgung, der durchschnittlichen Steigung, der maximalen Steigung oder des Geschwindigkeitsprofils auf dem angefragten Streckenabschnitt umfassen). Somit kann ein unnötiger, da wenig erfolgversprechender Versuch des Herstellens einer Funkverbindung unterbleiben, und erst, wenn laut der übermittelten Informationen wieder eine Funkverbindung möglich ist, eine entsprechende Anfrage gestellt werden.

Zudem kann vorgesehen sein, dass von an der jeweiligen Betriebsstelle verlegten nichtschaltbaren Balisen an die Streckenzentrale übermittelte Signale für eine Positionsbestimmung genutzt werden. Typischerweise werden ausschließlich nichtschaltbare Balisen bzw. Balisengruppen zur Ortung verwendet. Diese werden in der Regel an den ETCS-Halttafeln verlegt sowie nach Bedarf zum Rücksetzen des fahrzeugseitigen Ortungsfehlers benutzt.

Eine Streckenzentrale zur automatisierten Zugleitung auf einer Bahnstecke mit mehreren Betriebsstellen ist eingerichtet, eine Funkverbindung mit einem Triebfahrzeug herzustellen, eine jeweilige Position und Fahrbewegung des Triebfahrzeugs zu überwachen sowie mindestens eine Gleisbelegung auf Basis der jeweiligen Position und von der Streckenzentrale ausgegebener Fahrterlaubnisse zu speichern. Die Streckenzentrale stellt in ihrer vereinfachten Form das zentrale Element zum Durchführen des genannten Verfahrens dar. Sie kann mittels einer Funkverbindung mit allen führenden Fahrzeugen in ihrem Zuständigkeitsbereich kommunizieren und deren Position und Fahrbewegungen verwalten. Ebenso können zentral Gleisbelegungen auf Basis von Positionsmeldungen der Fahrzeuge und der ausgegebenen Fahrerlaubnisse gespeichert werden. Zudem kann vorgesehen sein, die Endlagen der Weichen einzulesen und somit Aufgaben der Fahrwegsicherung und der Zugbeeinflussung zu übernehmen.

Die beschriebene Streckenzentrale ist typischerweise zum Durchführen des beschriebenen Verfahrens eingerichtet, d. h. das beschriebene Verfahren kann mit der beschriebenen Streckenzentrale durchgeführt werden.

Ein System zum Durchführen des beschriebenen Verfahrens weist typischerweise eine Streckenzentrale mit den beschriebenen Eigenschaften sowie mehrere Betriebsstellen auf.

Ein Computerprogrammprodukt umfasst ein Computerprogramm, das Softwaremittel zum Durchführen eines Verfahrens mit den genannten Eigenschaften aufweist, wenn das Computerprogramm in einem Automatisierungssystem wie einem Computer oder der genannten Streckenzentrale durchgeführt wird.

Ausführungsbeispiele der Erfindung sind in den Zeichnungen dargestellt und werden nachfolgend anhand der Figuren 1 bis 3 erläutert.

Es zeigen:
- Fig. 1: eine schematische Ansicht eines Fahrtverlaufs zwischen zwei Bahnhöfen;
- Fig. 2: ein Sequenzdiagramm einer Hinfahrt zwischen den zwei Bahnhöfen in Fig. 1 und
- Fig. 3: ein Sequenzdiagramm der Rückfahrt.
- Figur 1: zeigt eine schematische Ansicht eines Fahrtverlaufs zwischen zwei

Bahnhöfen, Startbach und Endstadt samt der Funkabdeckung auf der Strecke, die nicht durchgängig gegeben ist. In Figur 2 ist ein schematisches Sequenzdiagramm einer Fahrt zwischen Startbach nach Endstadt gezeigt, die beide gemeinsam mit dem dazwischenliegenden Bahnhof Kreuzstadt Betriebsstellen darstellen. Ein Zug1 startet an einer Betriebsstelle, im hier dargestellten Ausführungsbeispiel der Bahnhof Startbach, der mit herkömmlichem ETCS ausgerüstet ist und von einem herkömmlichen Radio Block Centre RBC gesteuert wird. Der Triebfahrzeugführer Tf betätigt hierzu im Führerraum des Triebfahrzeugs bzw. Triebwagens eine ETCS-Starttaste und sendet somit mittels einer am Bahnhof Startbach bestehenden Funkverbindung über das herkömmliche RBC und eine RBC-RBC-Kopplung an eine Streckenzentrale LRBC eine Anfrage für eine Fahrterlaubnis (MA-R, Movement Authority Request) für den zwischen Startbach und Kreuzdorf liegenden Streckenabschnitt A. Die Streckenzentrale LRBC kann hierbei prinzipiell beliebig positioniert sein, d. h. von der Strecke beabstandet in der Umgebung der Strecke, aber auch direkt an der Strecke, sofern eine Funkverbindung möglich ist, und über ein auf der als Computer ausgebildeten Streckenzentale LRBC laufendes Computerprogramm das beschriebene Verfahren durchführen.

Die Streckenzentrale LRBC prüft, ob der Streckenabschnitt A bis zur nächsten ETCS-Halttafel (oder, in weiteren Ausführungsbeispielen, einer entsprechenden Halttafel, die das Ende des Streckenabschnitts kennzeichnet) nicht belegt ist (Ende der Fahrterlaubnis, End of Authority, EOA). Fällt diese Prüfung positiv aus, wird der entsprechende Streckenabschnitt bzw. werden die entsprechenden Streckenabschnitte für den anfragenden Zug bzw. das anfragende Triebfahrzeug Tf als belegt gekennzeichnet. Die Streckenzentrale schickt über die bestehende Funkverbindung dann eine Fahrterlaubnis (Movement Authority, MA) bis zur nächsten ETCS-Halttafel, d. h. bis zum EOA, sowie die Streckeneigenschaften, insbesondere die fehlende Funkversorgung auf dem Streckenabschnitt A über das RBC Startbach an Zug1. Die Fahrterlaubnis wird in ETCS Level 3 mit der Betriebsart "Full Supervision (FS)" erteilt, und der Zug kann abfahren. Zug1 beginnt somit ein RBC-Handover zwischen dem RBC-Startbach und dem LRBC. Fällt die Prüfung negativ aus, wird über die bestehende Funkverbindung keine Fahrterlaubnis erteilt und auf eine erneute Anfrage von Zug1 gewartet, woraufhin die Prüfung dann erneut durchgeführt wird.

Befindet sich die nächste ETCS-Halttafel an einer Trapeztafel, nähert sich der Zug der nächsten Betriebsstelle und durch die zuvor als Information übermittelte Länge des Funklochs und die Selbstortung des Fahrzeugs wird die nun wieder vorhandene Funkabdeckung erkannt und eine Verbindung zum LRBC aufgebaut. Von der Trapeztafel, die in der Regel eine Grenze der Betriebsstelle markieret, erfolgt eine automatische Verlängerung der Fahrterlaubnis durch die Streckenzentrale LRBC bis zur nächsten ETCS-Halttafel, sofern die Voraussetzungen gegeben sind.

Befindet sich die nächste ETCS-Halttafel an einer Haltetafel (H-Tafel), erfolgt keine automatische Verlängerung der Fahrterlaubnis, eine erneute Fahrterlaubnisanfrage ist erforderlich. Ist der Zug1 an einer H-Tafel angekommen, gibt er eine Positions- und Zugvollständigkeitsmeldung an das LRBC und die Belegungskennzeichnung der rückliegenden Abschnitte wird aufgehoben.

Sobald der Zug1 den Punkt a2 auf der Strecke überfährt, wird eine Positionsmeldung (Position Report, PR, die auch als Positionsmitteilung oder Positionsangabe bezeichnet wird) an die Streckenzentrale LRBC übermittelt. Die Streckenzentrale fragt die Lage der Weiche W1 ab und belegt, je nach Weichenlage, den Abschnitt B sowie entweder C oder D.

Eine Sicherung stumpf befahrener Weichen erfolgt nicht, Rückfallweichen werden planmäßig aufgefahren und elektrisch ortsgestellte Weichen stellen sich automatisch. Die Sicherung spitz befahrener Weichen erfolgt über die Streckenzentrale LRBC, die Weichenlagen werden ständig in die Streckenzentrale LRBC eingelesen. Eine Fahrterlaubnis über eine spitz befahrene Weiche wird nur erteilt, wenn die Weiche eine Endlage meldet (analog dem heutigen Rückfallweichenüberwachungssignal). Außerdem wird die Endlagenmeldung genutzt, um das Gleis zu ermitteln, auf dem der Zug1 einfahren wird.

Anschließend übermittelt die Streckenzentrale an Zug1 die Fahrterlaubnis für den Abschnitt B sowie, je nach Weichenlage von W1, C oder D und Zug 1 fährt bis C2 bzw. D2, wobei wiederum eine Positionsmeldung PR und ein TIC-Signal (Train Integrity Confirmed) übermittelt wird. Die Streckenzentrale LRBC gibt im Anschluss die Abschnitte A und B wieder frei. Ist der Zug im Bahnhof Kreuzdorf, d. h. an den Punkten C2 bzw. D2 abfahrbereit (d. h. dass insbesondere der Zug aufgerüstet ist (auch mit ETCS) und ein Fahrgastwechsel abgeschlossen ist), betätigt der Triebfahrzeugführer wieder die Starttaste, ein Fahrterlaubnisanfrage MA-R für die Abschnitte E und F wird an die Streckenzentrale LRBC geschickt und die Streckenzentrale belegt die Abschnitte E und F mit Zug1, sofern diese frei sind. Die Streckenzentrale LRBC übermittelt die Fahrterlaubnis für die Abschnitte E und F an den Zug1. Sobald der Zug1 den Punkt f2 überfährt, wird eine Positionsmeldung an die Streckenzentrale LRBC übermittelt und von dieser die Lage der Weiche W3 abgefragt. Im dargestellten Ausführungsbeispiel ist W3 eine elektrisch ortsgestellte Weiche, kann in weiteren Ausführungsbeispielen aber auch eine mechanisch ortsgestellte Weiche sein. Die Weichenlage wird an die Streckenzentrale LRBC übermittelt und die Abschnitte G und H bzw. J (je nach Weichenlage, mit Zug1 belegt, wenn diese frei sind.

Die Streckenzentrale LRBC übermittelt die Fahrterlaubnis über die dann bestehende Funkverbindung an den Zug1, dieser fährt bis H2 oder J2 (je nach Lage der Weiche W3), also bis nach Endstadt, und die Streckenzentrale LRBC setzt die Abschnitte C, D, E, F und G wieder auf frei bzw. nicht belegt.

Es liegt somit ein an die Bedürfnisse von Nebenstrecken angepasstes Sicherungskonzept für Zugfahrten mittels ETCS vor. Im Gegensatz zu bisherigen ETCS-Konzepten erfordert es keine durchgehende Funkabdeckung und keine Gleisfreimeldeanlagen. Ortsfeste Signale sind nur in statischer Form vorhanden.

Die Streckenzentrale übernimmt die Aufgaben der Fahrwegsicherung und Zugbeeinflussung und ersetzt den Zugleiter im Regelbetrieb. Das Betriebsprogramm ist dem des Zugleitbetriebs sehr ähnlich, was die Einführung erleichtert.

In Figur 3 ist in einer Figur 2 entsprechenden Ansicht ein Diagramm einer Fahrt von Endstadt nach Startbach dargestellt, es wird also gerade der umgekehrte Weg zu Figur 2 durchlaufen. Wiederkehrende Merkmale sind in allen Figuren mit identischen Bezugszeichen versehen. Zug2 ist in Endstadt abfahrtbereit und durch Betätigen der Starttaste durch den Triebfahrzeugführer wird eine Fahrterlaubnis für die Strecken G und F von der Streckenzentrale LRBC angefordert. Sofern diese Streckenabschnitte frei sind, werden sie von der Streckenzentrale LRBC mit Zug2 belegt und die Fahrterlaubnis an Zug2 übermittelt. Die Lage von W3 ist irrelevant, da sie bei stumpfer Befahrung aufgefahren oder automatisch gestellt wird. Sobald Zug2 losgefahren ist und den Punkt f1 überfährt, wird eine Positionsmeldung an die Streckenzentrale LRBC übermittelt und die Streckenzentrale LRBC fragt die Lage der Weiche W2 ab. Je nach Weichenlage wird der Abschnitt E und C oder D mit Zug2 belegt und die Fahrterlaubnis durch die Streckenzentrale LRBC erteilt. Zug2 fährt bis D1 oder C1 (je nach Weichenstellung), übermittelt per Funk die Positionsmitteilung bzw. Positionsangabe PR und das TIC-Signal. Die Streckenzentrale LRBC gibt die Abschnitte E, F, G und H oder J wieder frei.

Ist Zug 2 in Kreuzdorf abfahrbereit, wird über die Starttaste wieder die Fahrterlaubnis MA-R angefordert, von der Streckenzentrale die Fahrterlaubnis MA: A+B für die Abschnitte A und B erteilt, nachdem die Streckenzentrale diese Abschnitte mit Zug2 belegt hat. Sobald Zug2 über den Punkt a1 fährt, wird wieder eine Positionsmitteilung übermittelt an die Streckenzentrale LRBC und der RBC-Handover beginnt. Nachdem vom RBC Startbach die Einfahrtserlaubnis vorliegt, Zug2 eingefahren ist und das TIC-Signal an die Streckenzentrale LRBC übermittelt wurde, werden die Abschnitte A, B, C bzw. D von der Streckenzentrale LRBC freigegeben.

Das beschriebene Verfahren bzw. System ist interoperabel, bietet, beispielsweise bei der Überwachung von Langsamfahrstellen und durch Substitution menschlicher Handlungen durch Technik, eine höhere Sicherheit, erfordert einen geringeren infrastrukturseitigen Personalbedarf, einfachere Schnittstellen zu komplexeren Betriebsformen und ist zukunftsfest durch die Nutzung von ETCS. Gegenüber der üblichen sicherungstechnischen Ausrüstung mit Stellwerk und ETCS ist eine vereinfachte Funkausrüstung nötig, es ist kein Stellwerk erforderlich und eine vereinfachte Projektierung ist möglich. Anwendbar sind das System und das Verfahren insbesondere auf Netzen mit schwachem Verkehr. Besonders geeignet sind Strecken, die aktuell im Zugleitbetrieb betrieben werden sowie Strecken mit Zugmeldebetrieb bei schwacher Belastung. Außerdem können mit der Streckenzentrale LRBC mehrere Zugleitstrecken überwacht werden. Möglich ist beispielsweise ein Dienst "LRBC as a Service", den Eisenbahninfrastrukturunternehmen bei einem Dienstleister in Anspruch nehmen können. Wegen bestimmter Aufgaben (z. B. Notfallleitstelle) kann nach wie vor eine Person zur Überwachung des Betriebs notwendig sein, diese ist jedoch aufgrund der automatischen Funktionen der Streckenzentrale LRBC wesentlich weniger belastet und kann mehrere Strecken gleichzeitig überwachen.

### Abkürzungsverzeichnis:

- RBC: Radio Block Centre
- LRBC: Limited Radio Block Centre
- Rf: RückfallweicheEOW Elektrisch ortsbediente Weiche
- MA-R: Movement Authority Request
- MA: Movement Authority
- TIC: Train Integrity Confirmed
- EoA: End of Authority
- PR: Position Report
- EVC: European Vital Computer (ETCS-Fahrzeuggerät)

## Patentansprüche

1. Verfahren zur automatisierten Zugleitung auf einer Bahnstrecke mit mehreren Betriebsstellen, bei der zumindest die Betriebsstellen mit Zugfunk ausgeleuchtet sind, bei dem
eine Funkverbindung zwischen einer Streckenzentrale (LRBC) und einem Triebfahrzeug herstellbar, eine jeweilige Position und Fahrbewegung des Triebfahrzeugs überwachbar sowie mindestens eine Gleisbelegung auf Basis der jeweiligen Position und von der Streckenzentrale ausgegebener Fahrterlaubnisse speicherbar sind, wobei
das Triebfahrzeug mittels der Funkverbindung vor einem Befahren eines Streckenabschnitts bis zu einer vorgegebenen Betriebsstelle eine Anfrage für eine Fahrterlaubnis bis zu der vorgegebenen Betriebsstelle an die Streckenzentrale (LRBC) sendet,
die Streckenzentrale (LRBC) prüft, ob der angefragte Streckenabschnitt bis zu der Betriebsstelle frei ist und,
im Falle eines freien Streckenabschnitts den angefragten Streckenabschnitt für das anfragende Triebfahrzeug als belegt kennzeichnet und eine Fahrterlaubnis samt mindestens einer Information über den Streckenabschnitt über die Funkverbindung an das anfragende Triebfahrzeug übermittelt sowie die Fahrterlaubnis erteilt,
im Falle eines nicht freien Streckenabschnitts über die Funkverbindung keine Fahrterlaubnis übermittelt, wobei auf dem Weg befindliche Weichenanlagen ständig ihre Lage an die Streckenzentrale (LRBC) übermitteln.

2. Verfahren nach Anspruch 1, **dadurch gekennzeichnet, dass** die Betriebsstelle eine Trapeztafel, eine Haltetafel und/oder eine ETCS-Haltetafel aufweist.

3. Verfahren nach Anspruch 2, **dadurch gekennzeichnet, dass**, falls die Betriebsstelle am Ende des befahrenen Streckenabschnitts eine Trapeztafel aufweist, die Streckenzentrale eine automatische Verlängerung der Fahrterlaubnis für einen anschließenden Streckenabschnitt durchführt, falls Voraussetzungen für das Befahren gegeben sind.

4. Verfahren nach Anspruch 2 oder Anspruch 3, **dadurch gekennzeichnet, dass**, falls die Betriebsstelle am Ende des befahrenen Streckenabschnitts eine Haltetafel oder eine ETCS-Haltetafel aufweist, die Streckenzentrale eine Belegungskennzeichnung des freigefahrenen Streckenabschnitts aufhebt und keine automatische Verlängerung der Fahrterlaubnis für einen anschließenden Streckenabschnitt durchführt, sondern das Triebfahrzeug eine erneute Anfrage für eine Fahrterlaubnis bis zu einer nächsten Betriebsstelle an die Streckenzentrale (LRBC) übermittelt.

5. Verfahren nach einem der vorhergehenden Ansprüche, **dadurch gekennzeichnet, dass** die mindestens eine von der Streckenzentrale übermittelte Information zumindest eine Abdeckung mit einer Funkversorgung, insbesondere eine fehlende Funkversorgung, eine durchschnittliche Steigung, eine maximale Steigung, oder ein Geschwindigkeitsprofil umfasst.

6. Verfahren nach einem der vorhergehenden Ansprüche, **dadurch gekennzeichnet, dass** von an der jeweiligen Betriebsstelle verlegten nichtschaltbaren Balisen an die Streckenzentrale übermittelte Signale für eine Positionsbestimmung genutzt werden.

7. Streckenzentrale (LRBC) zur automatisierten Zugleitung auf einer Bahnstrecke mit mehreren Betriebsstellen, die eingerichtet ist, eine Funkverbindung mit einem Triebfahrzeug herzustellen, eine jeweilige Position und Fahrbewegung des Triebfahrzeugs zu überwachen sowie mindestens eine Gleisbelegung auf Basis der jeweiligen Position und von der Streckenzentrale ausgegebener Fahrterlaubnisse zu speichern.

8. System mit einer Streckenzentrale nach Anspruch 7 sowie mehreren Betriebsstellen zum Durchführen eines Verfahrens nach einem der Ansprüche 1 bis 6.

9. Computerprogrammprodukt mit einem Computerprogramm, das Softwaremittel zum Durchführen eines Verfahrens nach einem der Ansprüche 1 bis 6 aufweist, wenn das Computerprogramm in einem Automatisierungssystem durchgeführt wird.
